# FASCICULE DE BREVET EUROPEEN

(11) **EP 0 102 867 B1**
(45) Date de publication et mention de la délivrance du brevet: **07.05.1986**
(21) Numéro de dépôt: 83401525.7
(22) Date de dépôt: 25.07.1983
(51) Int. Cl.: H01H 77/10, H01H 73/18, H01H 71/02

(54) **Dispositifs modulaires de limitation de courant**
Modulstrombegrenzungsvorrichtungen
Modular current limiting means

(30) Priorité: 06.08.1982 FR 8213749
(43) Date de publication de la demande: 14.03.1984
(73) Titulaire: TELEMECANIQUE, 92504 Rueil Malmaison Cedex (FR)
(72) Inventeur: Pierrot, Henri, F-21600 Longvic (FR); Bizart, Bernard, F-21121 Fontaine Les Dijon (FR); Moreau, Luc, F-21100 Dijon (FR)
(74) Mandataire: Marquer, Francis

## Description

La présente invention est relative aux dispositifs modulaires de limitation de courant et à leur utilisation en série avec un interrupteur de circuit ou un disjoncteur automatique.

De tels dispositifs sont déjà connus et décrits, par exemple dans la demande de brevet FR-A-7342831, déposée le 30 novembre 1973 par Wes- tinghouse Electric Corporation, mais ne présentent pas une structure qui permette une fabrication simple, économique, automatisable et en grande série et une forme la plus compacte possible. De plus, par leur conception, ces limiteurs unipolaires ne peuvent être montés que sur un seul type d'appareil multipolaire dont les pôles de connexion sont à un pas déterminé. Lors de l'ouverture du contact, l'arc électrique pénètre de façon inégale dans les ailettes de la structure d'extinction d'arc utilisée et le couple de retenue du ressort croît comme l'angle de rotation du levier de support du contact mobile. Enfin, lorsqu'un tel limiteur est associé à un interrupteur de courant ou à un disjoncteur automatique, il ne peut être monté sur un profilé en il normalisé.

De même, le brevet EP-A-0 030 872 décrit un dispositif limiteur de courant comprenant un élément porte-contact fixe coopérant avec un porte-contact mobile et qui s'étend perpendiculairement à une direction de connexion définie par deux moyens de connexion. Les éléments de contact de ces porte-contacts sont disposés à proximité d'une structure d'extinction d'arc constituée par une pluralité de plaques sensiblement parallèles et espacées les unes des autres. En position fermée, les porte-contacts sont parallèles, tandis qu'à l'ouverture, qui s'obtient par rotation du porte-contact mobile, le contact mobile tend à s'écarter de la structure d'extinction. Ce mouvement de retrait ainsi que l'absence de moyens de guidage de l'arc se traduisent par une hétérogénéité du front de l'arc qui pénètre dans la structure d'extinction et conduit à une instabilité de la tension d'arc. On obtient donc une moins bonne limitation du courant.

Un même inconvénient se retrouve dans le dispositif de commutation décrit dans le brevet EP-A-0028740 qui comprend lui aussi deux porte-contacts, l'un fixe, l'autre mobile, parallèles l'un à l'autre en position « contact fermé ». Ce brevet, de même que le brevet allemand DE-B-1 286184 divulguent l'emploi d'une structure magnétique entourant la boucle de courant formée par les porte-contacts.

L'invention vise, en conséquence, à pallier à un ou à plusieurs des inconvénients énumérés ci-dessus.

Pour parvenir à ce résultat, le dispositif interrupteur de circuit selon l'invention comprend au moins une unité polaire, montée dans un boîtier ouvert qui comporte une direction de connexion définie par un premier et un deuxième moyens de connexion, une structure d'extinction d'arc composée d'une pluralité de plaques parallèles espacées les unes des autres et disposée dans le prolongement d'un bras de contact mobile monté à pivotement dans le boîtier et relié électriquement par un moyen conducteur au premier élément de connexion, ce bras de contact mobile étant maintenu, par l'intermédiaire d'un ressort, en contact avec une première portion du deuxième moyen de connexion, cette première portion s'étendant selon une direction sensiblement perpendiculaire à la direction de connexion entre la structure d'extinction et le point de pivotement du bras de contact et formant, avec ledit bras, une boucle de courant, et une structure magnétique entourant en partie ladite boucle de courant suivant un axe parallèle à ladite direction perpendiculaire.

Selon l'invention, ce dispositif est plus particulièrement caractérisé en ce que les plaques de la structure d'extinction forment un angle par rapport à ladite direction perpendiculaire, en ce que la susdite première portion est prolongée par une deuxième portion formant un angle β avec ladite première portion, de manière à être parallèle aux plaques de la structure d'extinction, et en ce que le bras de contact mobile forme un angle prédéterminé y par rapport à la première portion lorsque le dispositif est en position « contact fermé •.

Selon une autre caractéristique de l'invention, le dispositif interrupteur de circuit comporte au moins une unité polaire montée dans un boîtier ouvert comprenant une direction de connexion définie par un premier et un deuxième moyens de connexion, dont l'un est apte à assurer le montage dudit dispositif sur un appareil, une structure d'extinction d'arc disposée dans le prolongement d'un bras de contact mobile monté à pivotement, relié électriquement par un moyen conducteur au premier élément de connexion et maintenu en contact avec le deuxième élément de connexion par un ressort. Il est plus particulièrement caractérisé en ce que ledit boîtier comprend des moyens d'assemblage par emboîtement avec le fond d'un boîtier du même type ou avec un couvercle, chaque boîtier ayant une profondeur utile X + Y, X étant la distance du fond du boîtier au plan de symétrie de la borne de connexion d'un pôle de l'appareil et Y la distance du plan de symétrie au fond du boîtier adjacent ou du couvercle.

D'autres particularités et avantages de l'invention apparaîtront plus clairement à la lecture de la description ci-après, faite en se référant aux dessins annexés dans lesquels :
La figure 1 est une vue schématique d'un appareil tripolaire associé avec des boîtiers limiteurs et un couvercle ;
La figure 2 est une vue schématique d'un appareil modulaire associé avec des ensembles boîtiers-couvercles ;
Les figures 3 à 5 sont des vues partiellement en coupe, de modes d'exécution du dispositif limiteur ;
Les figures 6 à 11 sont des vues en perspective des structures magnétiques ;
La figure 12 est une vue de dessus du boîtier ;
La figure 13 est une vue en coupe partielle d'un limiteur associé à un appareil encliquetable ; et
Les figures 14 à 16 montrent le trajet du flux magnétique.

La figure 1 représente un appareil tripolaire 14 dont les vis des moyens de connexion sont disposées à un pas Q les unes des autres. A chaque borne de connexion est associé un boîtier 8 de limiteur 1. Ce boîtier, ouvert, s'emboîte dans le suivant, de la gauche vers la droite et le dernier boîtier est fermé par un couvercle 12 d'épaisseur Z. Chaque boîtier a une profondeur utile X + Y, X étant la distance séparant le fond du boîtier du plan de symétrie de la borne de connexion d'un pôle de l'appareil 14 et Y la distance du plan de symétrie au fond du boîtier adjacent ou du couvercle.

La figure 2 représente une autre forme de montage, dans laquelle un appareil modulaire tripolaire 13 est associé à trois ensembles boî- tier/couvercle 8, 12, de façon que le plan de symétrie des languettes de chaque limiteur coïncide avec l'axe de symétrie des vis des bornes de connexion de chaque module de l'appareil 13 : chaque module a une épaisseur P , Q et les vis étant disposées dans le plan de symétrie.

On en déduit que :

Une disposition des boîtiers et couvercles symétrique de la précédente, peut être également adoptée.

Les figures 3 à 5 et 12 représentent le limiteur 1, monté dans un boîtier dont les dimensions utiles en profondeur sont fixées par les relations énumérées ci-dessus. Cette recherche de modularité et de compatibilité avec plusieurs appareils a pour but d'augmenter les séries d'appareils, de façon à automatiser la fabrication et à réduire les coûts. L'unité polaire comprend un boîtier isolant 8 de contour essentiellement carré. Un contact fixe 3 est monté dans une gorge 86 (figure 12), prévue dans un bossage 84. Ce bossage sert de moyen de centrage de l'unité modulaire par rapport à une connexion d'un appareil 13 ou 14. Ce contact fixe 3 pénètre suivant une direction perpendiculaire à la face latérale du boîtier munie du bossage 84, puis comporte une portion 31 pliée perpendiculairement suivant une direction parallèle au boîtier, pour enfin finir par une portion 32 faisant un angle par rapport à cette direction, de façon à être parallèle aux ailettes 110 de la chambre d'extinction 11 et à la cloison 85 (figure 12) du boîtier.

Un bras de contact 2 est monté de manière à se déplacer entre des positions ouverte et fermée en tournant autour d'une broche de pivotement 5 solidaire du boîtier, ce bras de contact étant constitué par une tôle de métal conducteur découpée. Le bras de contact 2 est pourvu d'un bec d'accrochage 21, qui coopère avec un ressort de torsion 4, sollicitant les bras de contact 2 dans le sens trigonométrique vers la position fermée et disposé sur un bossage 80 ou dans une forme en creux (figure 12) du boîtier, à une distance (a) de la broche de pivotement 5. Le point d'appui de l'extrémité du ressort est à une distance (b) de la broche, de façon que, lorsque le levier pivote d'un angle y, l'effort de torsion appliqué par le ressort varie suivant une valeur proportionnelle à γ · [b/(a + b)].

Le bras de contact fait, lorsque le contact est fermé, un angle y par rapport à la direction de la portion de contact fixe 31 parallèle au flanc du boîtier 8 muni du bossage 84, et se trouve suivant une direction pratiquement orthogonale à la direction de connexion, c'est-à-dire parallèle à la portion 31 lorsque le contact est ouvert.

Le bras de contact 2 se termine par une portion 22 en forme de corne à proximité du point de contact et faisant un angle 8 avec une direction parallèle à la portion 31. Comme on peut le voir sur les figures 3 à 5, ce bras de contact 2 forme avec la portion 31 une boucle de courant.

Une borne de raccordement à cage 6, sans soudure, est montée dans un logement 81 du boîtier 8 et serre le conducteur de ligne contre un conducteur 9 qui se loge dans une rainure 810 et s'appuie sur un épaulement 811 (figures 3 à 5 et 12). Dans une autre version, représentée aux figures 3 et 5 à 8, un conducteur 9₂ prolongé, contourne la borne 6' et le logement 8, avec deux plis et, sur son extrémité, est serti l'axe 5 du contact 2. Dans ce cas, l'axé est en matériau bon conducteur. La figure 5 représente le montage de l'axe 5 dans une forme prévue dans le fond du boîtier ; il est maintenu de l'autre côté par l'extrémité de la pièce 9₂,

Un conducteur flexible 7, de préférence sous forme de tresse (figure 4), est relié par l'une de ses extrémités au conducteur 9, tandis que son autre extrémité est raccordée au bras de contact 2. Comme indiqué aux figures 3 à 5, le boîtier est pourvu d'une ouverture 82 destinée au passage d'un conducteur de ligne à raccorder à la borne 6, et matérialise une direction de connexion parallèle aux directions 82 et 3. Le boîtier 8 présente également une ouverture 83 (figure 12) pour l'introduction d'un outil destiné à agir sur une vis de raccordement 60 pour fixer ce conducteur de ligne dans la borne à cage 6.

Un dispositif magnétique 10 est disposé dans un logement prévu à cet effet dans le boîtier 8. De façon à faciliter son montage, il est constitué d'une ou deux tôles épaisses dont les formes, obtenues par pliage, permettent d'entourer en partie la boucle formée par le bras de contact 2 et la portion 31. Ces tôles sont en matériau magnéti- quement doux comme le fer et peuvent prendre : soit la forme d'un « L », soit d'un « J • ; soit de deux « L placés tête-bêche (figures 9, 10, 11).

Comme on peut le constater sur ces figures, ces formes permettent un montage frontal et séparé des pièces, d'abord de la structure magnétique (« L ou « J •), ensuite du bras de contact 2 et du ressort, puis de la pièce d'adaptation et, éventuellement, du deuxième «L», tout en conservant au dispositif magnétique un bon fonctionnement.

D'autre part, on peut prévoir dans certaines configurations une ou plusieurs pièces isolantes, non représentées sur les figures 6 à 11, qui isolent le dispositif magnétique 10 des pièces conductrices 3, 2, 7, 9.

Enfin, la structure d'arc 11 est placée et maintenue par des moyens connus dans un logement 87. Cette structure est d'un type bien connu et comporte une série de plaques rectangulaires 110 en matériau magnétique. Les plaques 110, qui comportent une encoche en « V •, sont empilées en étant disposées face à face, à une certaine distance les unes des autres, leurs encoches étant alignées de manière que l'extrémité du bras de contact 2 puisse passer dans l'encoche lors de son déplacement vers la position ouverte. Ces plaques sont disposées suivant un plan parallèle à la cloison 85 (figure 12), qui fait un angle avec la face latérale du boîtier 8, pourvue du bossage de centrage 84.

Le boîtier 8 comporte également un canal 88 (figure 3) de guidage des gaz chauds, qui prend naissance dans le logement de la chambre d'extinction et débouche par un orifice situé en dessous de l'orifice 82 d'introduction du conducteur. Ce canal est pourvu d'un bossage 801 servant de chicane pour les gaz et permettant le passage, à travers un trou 800, de moyens d'assemblage de plusieurs boîtiers entre eux ou d'un boîtier avec son couvercle.

Un deuxième trou 800 est placé dans un bossage 802 disposé à l'angle du boîtier, à l'opposé du canal d'échappement.

D'autre part, le boîtier ouvert 8, avec son fond, la paroi 85 et le fond du boîtier supérieur ou un couvercle, forme un canal 134 d'évacuation des gaz provenant du canal 132 de l'appareil 13 ou 14, avec lequel le limiteur est monté en série, comme on peut le voir sur la figure 13. Ce boîtier 8 comporte une paroi latérale 804 qui fait un angle a avec une direction parallèle à la direction des connexions.

Lorsque le limiteur est monté en série avec un appareil 13 ou 14 au moyen d'un dispositif de connexion 131 de type connu, l'appareil 13 ou 14 étant muni d'un dispositif d'encliquetage 133 sur un profilé Ω 15 de type connu, comme représenté à la figure 13, l'angle a permet de monter l'ensemble sur le profilé, sans qu'une partie du limiteur 1 vienne buter contre le fond 16 de l'armoire ou de la platine de support.

A titre d'exemple, on peut donner à a, β, y, δ les valeurs respectives suivantes : 7,1 ; 24 ; 31 ; 30.

En fonctionnement, le courant passant dans la boucle formée par le contact mobile 2 et la portion 31 crée un flux magnétique tendant à faire se repousser les deux pièces contre l'action du ressort 4.

Lorsque l'intensité du courant est suffisante, le contact s'ouvre et un arc s'établit.

Le dispositif magnétique 10, en canalisant ce flux comme montré aux figures 6 à 10, maintient le champ de répulsion entre les deux pièces jusqu'à la pleine ouverture, et annule l'effort antagoniste qui pourrait être créé par le bras de contact 2 et le conducteur de liaison entre connexion et contact mobile.

D'autre part, pendant l'ouverture du contact, la disposition angulaire des plaques 110, de la corne 22 et du contact fixe 31, 32 favorise une bonne pénétration de l'arc électrique dans toute la structure de refroidissement 11.

## Revendications

1. Dispositif interrupteur de circuit comprenant au moins une unité polaire, montée dans un boîtier ouvert (8) qui comporte une direction de connexion (82) définie par un premier (6) et un deuxième (3) moyens de connexion, une structure d'extinction d'arc (11) composée d'une pluralité de plaques parallèles espacées les unes des autres et disposée dans le prolongement d'un bras de contact mobile (2) monté à pivotement dans le boîtier et relié électriquement par un moyen conducteur au premier moyen de connexion (6), ce bras de contact mobile (2) étant maintenu, par l'intermédiaire d'un ressort, en contact avec une première portion (31) du deuxième moyen de connexion, cette première portion (31) s'étendant selon une direction sensi- blemen. perpendiculaire à la direction de connexion entre la structure d'extinction (11) et le point de pivotement (5) du bras de contact (2) et formant, avec ledit bras, une boucle de courant, et une structure magnétique (10) entourant en partie ladite boucle de courant suivant un axe parallèle à ladite direction perpendiculaire, caractérisé en ce que les plaques (110) de la structure d'extinction (11) forment un premier angle (β) par rapport à ladite direction perpendiculaire, en ce que la susdite première portion (31) est prolongée par une deuxième portion (32) formant le même angle (β) avec ladite première portion (31) de manière à être parallèle aux plaques (110) de la structure d'extinction (11), et en ce que le bras de contact mobile (2) forme un deuxième angle prédéterminé (y) par rapport à la première portion (31) lorsque le dispositif est en position « contact fermé •.

2. Dispositif selon la revendication 1, caractérisé en ce que la structure magnétique (10) est composée d'une ou de deux pièces en tôle épaisse pliées en forme de « L » ou de « J », dont la branche courte est biaisée.

3. Dispositif selon l'une des revendications 1 et 2, caractérisé en ce que le bras de contact (2) est prolongé, à son extrémité proche du contact, par une portion en forme de corne faisant un troisième angle donné (y + 8 + 180°) avec la direction générale du bras de contact (2).

4. Dispositif interrupteur de circuit comportant au moins une unité polaire montée dans un boîtier ouvert (8) comprenant une direction de connexion (82) définie par un premier (6) et un deuxième (3) moyens de connexion, dont l'un est apte à assurer le montage dudit dispositif sur un appareil (14), une structure d'extinction d'arc (11) disposée dans le prolongement d'un bras de contact mobile (2) monté à pivotement, relié électriquement par un moyen conducteur au premier élément de connexion (6) et maintenu en contact avec le deuxième élément de connexion (3) par un ressort, caractérisé en ce que ledit boîtier comprend des moyens d'assemblage par emboîtement avec le fond d'un boîtier du même type ou avec un couvercle, chaque boîtier ayant une profondeur utile X + Y, X étant la distance du fond du boîtier du plan de symétrie de la borne de connexion d'un pôle de l'appareil (14) et Y la distance du plan de symétrie au fond du boîtier adjacent ou du couvercle.

5. Dispositif selon l'une des revendications précédentes, caractérisé en ce que la structure d'extinction (11) débouche sur un canal d'échappement (88), comportant au moins une chicane, et dont une cloison est formée par une paroi latérale du boîtier faisant un quatrième angle donné α avec une direction parallèle à la direction de connexion.

6. Dispositif selon l'une des revendications précédentes, caractérisé en ce que le boîtier ouvert (8), de forme parallélépipédique, comporte une paroi (85) faisant un deuxième angle donné β par rapport à ladite direction perpendiculaire.

7. Dispositif selon l'une des revendications précédentes, caractérisé en ce que la liaison entre le moyen de connexion (6) et le bras de contact mobile (2) est assurée par l'axe (5) du bras de contact, celui-ci étant maintenu d'un côté par une forme dans le fond du boîtier, de l'autre par la portion prolongée du conducteur (9₂).

8. Dispositif selon l'une des revendications précédentes, caractérisé en ce que le boîtier ouvert (8) peut être associé avec un couvercle d'épaisseur Z définie par les relations suivantes : X = P/2 ; Y = Q - (P/2) ; Z = P - Q, X étant la distance qui sépare le fond du boîtier au plan de symétrie de la borne de connexion d'un pôle du dispositif, Y la distance dudit plan de symétrie du fond du boîtier adjacent ou du couvercle, et Q le pas des vis des moyens de connexion.

## Claims

1. A circuit breaker device comprising at least one polar unit mounted in a open case (8) comprising a connection direction (82) defined by a first (6) and a second (3) connection means, an arc extinguishing structure (11) made from a multiplicity of parallel plates spaced apart from each other and located on the extension of a mobile contact lever (2) pivotably mounted in the case and electrically connected by a conducting means to the first connecting means (6), this mobile contact lever (2) being hold, by means of a spring, in contact with a first portion (31) of the second connecting means, this first portion (31) extending in a direction substantially perpendicular to the direction of connection between the extinguishing structure (11) and the pivoting point (5) of the contact lever (2) and forming with the said lever a current loop and a magnetic structure (10) partly surrounding said current loop according to an axis parallel to said perpendicular direction, characterized in that the plates (110) of the extinguishing structure (11) form a first angle (β) with respect to said orthogonal direction, that the said first portion (31) is extended by a second portion (32) forming the same angle (β) with said first portion (31), so as to be parallel to the plates (110) of the extinguishing structure (11), and that the mobile contact lever (2) forms a second predetermined angle (y) with respect to the first portion (31), when the device is in the « contact closed position.

2. A device according to claim 1, wherein the magnetic structure (10) is formed by one or two parts of heavy sheet, folded in the form of an « L or a « •, whose short leg is slanting.

3. A device according to one of claims 1 and 2, wherein the contact lever (2) is extended, at its end near the contact, by a portion in the form of a horn forming a third given angle (y + 8 + 180°) with the general direction of the contact lever (2).

4. A circuit breaker device comprising at least a polar unity mounted in an open case (8) comprising a direction of connection (82) defined by a first (6) and a second (3) connection means, one of which is adapted for mounting said device on an apparatus (14), an arc extinguishing structure (11) extending one mobile contact lever (2) pivotably mounted, electrically connected by a conductor means to the first connection element (6). and maintained in contact with the second connection element (3) by a spring, wherein said case comprises means for assembling by fitting into the bottom of a case of the same type or with a cover, each case having a useful depth X + Y, X being the distance from the bottom of the case to the plane of symmetry of the connection terminal of one pole of the apparatus (14), and Y being the distance from the plane of symmetry to the bottom of the neighbouring case or the cover.

5. Device according to one of the preceding claims, wherein the extinguishing structure (11) ends at an exhaust channel (88) comprising at least one baffle, and one partition wall of which is formed by a side wall of the case forming a fourth given angle (α) with a direction parallel to the direction of connection.

6. A device according to one of the preceding claims, wherein the open case (8) having a para- lielepipedic form, comprises a wall (85) forming a second given angle (β) with respect to said orthogonal direction.

7. Device according to one of the preceding claims, wherein the connection between the connection means (6) and the mobile contact lever (2) is achieved by the axis (5) of the contact lever, this latter being held on one side by a form at the bottom of the case, on the other side, by an extended portion of the conductor (90.

8. A device according to one of the preceding claims, wherein the open case (8) may be associated with a cover of a thickness Z defined by the following relations : X = P/2 ; Y = Q - (P/2) ; Z = P - Q, X being the distance which separates the bottom of the case from the plane of symmetry of the connection terminal of a pole of the device, Y being the distance from the said plane of symmetry to the bottom of the neighbouring case or the cover, and Q the thread of the screws of the connection means.

## Patentansprüche

1. Stromunterbrechungsvorrichtung mit mindestens einer Polareinheit, die in ein offenes Gehäuse (8) eingebaut ist, mit einer, durch ein erstes (6) und ein zweites (3) Anschlussmittel definierten Anschlussrichtung (82), einer Lichtbogenlöschstruktur (11), bestehend aus einer Vielzahl paralleler Platten, die voneinander getrennt sind und einen beweglichen Kontaktarm (2) verlängert, welcher schwenkbar in das Gehäuse eingebaut und durch ein leitendes Mittel elektrisch an das erste Anschlussmittel (6) angeschlossen ist, wobei dieser bewegliche Kontaktarm (2) durch eine Feder gehalten wird, die mit einem ersten Abschnitt (31) des zweiten Verbindungsmittels in Kontakt steht, wobei dieser erste Abschnitt (31) sich in einer Richtung erstreckt, die im wesentlichen senkrecht zur Richtung der Verbindung zwischen der Bogenlöschstruktur (11) und dem Schwenkpunkt (5) des Kontaktarms (2) verläuft und mit besagtem Arm eine Stromschleife bildet und einer magnetischen Struktur (10), welche besagte Stromschleife teilweise gemäss einer Achse parallel zu besagter senkrechter Richtung umgiebt, dadurch gekennzeichnet, dass die Platten (110) der Löschstruktur (11) im Verhältnis zu besagter senkrechter Richtung einen ersten Winkel (ß) bilden, dass besagter erster Abschnitt (31) durch einen zweiten Abschnitt (32) verlängert wird, der mit besagtem ersten Abschnitt (31) den gleichen Winkel (ß) bildet, sodass er sich parallel zu den Platten (110) der Löschstruktur (11) befindet und dass der bewegliche Kontaktarm (2) einen zweiten vorbestimmten Winkel (y) im Verhältnis zum ersten Abschnitt (31) bildet, wenn die Vorrichtung sich in der « Kontakt geschlossenen Stellung befindet.

2. Vorrichtung nach Anspruch 1, dadurch gekennzeichnet, dass die magnetische Struktur (10) aus einem oder zwei Teilen aus dickem Blech besteht, das in Form eines « L oder eines « J » gebogen wird, dessen kurzer Schenkel abgeschrägt ist.

3. Vorrichtung nach einem der Ansprüche 1 und 2, dadurch gekennzeichnet, dass der Kontaktarm (2) an jenem Ende, welches sich in der Nähe des Kontakts befindet, durch einen hornförmigen Abschnitt verlängert wird, welcher einen dritten gegebenen Winkel (γ + 8 + 180) mit der allgemeinen Richtung des Kontaktarms (2) bildet.

4. Stromunterbrechungsvorrichtung mit mindestens einer Polareinheit, die in ein offenes Gehäuse (8) eingebaut ist, mit einer Anschlussrichtung (82), die von einem ersten (6) und einem zweiten (3) Anschlussmittel definiert wird, von denen eines die Montage der Vorrichtung auf ein Gerät (14) ermöglicht, einer Lichtbogenlöschstruktur (11), welche einen beweglichen Kontaktarm (2) verlängert, der schwenkbar eingebaut ist, an das erste Anschlussmittel (6) durch ein leitendes Mittel elektrisch angeschlossen ist und durch eine Feder in Kontakt zum zweiten Anschlussmittel (3) gehalten wird, dadurch gekennzeichnet, dass besagtes Gehäuse Anschlussmittel durch Aufstecken auf den Boden eines Gehäuses des gleichen Typs oder einen Deckel besitzt und jedes Gehäuse eine nützliche Tiefe von X + Y hat, wobei X die Entfernung vom Gehäuseboden bis zur Symmetrieebene der Anschlussklemme eines Pols des Gerätes (14) darstellt und Y die Entfernung von der Symmetrieebene bis zum benachbarten Gehäuseboden oder zum Deckel.

5. Vorrichtung nach einem der vorhergehenden Ansprüche, dadurch gekennzeichnet, dass die Löschstruktur (11) an einem Abzugskanal (88) endet, der mindestens ein Baffle hat und dessen eine Wand von einer Seitenwand des Gehäuses gebildet wird, die mit der Richtung parallel zur Anschlussrichtung einen vierten gegebenen Winkel (a) bildet.

6. Vorrichtung nach einem der vorhergehenden Ansprüche, dadurch gekennzeichnet, dass das offene Gehäuse (8) parallelepipeder Form eine Wand (85) besitzt, welchen einen zweiten gegebenen Winkel (ß) in Verhältnis zu besagter senkrechter Richtung bildet.

7. Vorrichtung nach einem der vorhergehenden Ansprüche, dadurch gekennzeichnet, dass die Verbindung zwischen dem Anschlussmittel (6) und dem beweglichen Kontaktarm (2) von der Achse (5) des Kontaktarmes hergestellt wird und letzterer auf einer Seite von einer Form auf dem Gehäuseboden gehalten wird und auf der anderen vom verlängerten Abschnitt des Leiters (9_{z}).

8. Vorrichtung nach einem der vorhergehenden Ansprüche, dadurch gekennzeichnet, dass das offene Gehäuse (8) einem Deckel zugeordnet werden kann, dessen Dicke Z durch folgende Verhältnisse definiert wird : X = P/2 ; Y = Q - (P/2) ; Z = P-Q, wobei X die Entfernung ist, welche den Gehäuseboden von der Symmetrieebene der Anschlussklemme eines Gehäusepols trennt, Y die Entfernung besagter Symmetrieebene vom Boden des benachbarten Gehäuses oder vom Deckel und Q die Gewindesteigung der Anschlussmittel.
